# EUROPÄISCHE PATENTSCHRIFT

(11) **EP 3 951 039 B1**
(45) Veröffentlichungstag und Bekanntmachung des Hinweises auf die Patenterteilung: **13.03.2024**
(21) Anmeldenummer: 20189205.6
(22) Anmeldetag: 03.08.2020
(51) Int. Cl.: D05B 33/00, D05B 35/06

(54) **NÄHMASCHINENBESCHICKUNGSVORRICHTUNG ZUM AUTOMATISCHEN BESCHICKEN EINER NÄHMASCHINE MIT NÄHTEILEN**
SEWING MACHINE FEEDING DEVICE FOR AUTOMATICALLY FEEDING SEWING PIECES TO A SEWING MACHINE
DISPOSITIF D'ALIMENTATION POUR MACHINES À COUDRE DESTINÉ AU CHARGEMENT AUTOMATIQUE D'UNE MACHINE À COUDRE EN PIÈCE À COUDRE

(43) Veröffentlichungstag der Anmeldung: 09.02.2022
(73) Patentinhaber: 3con Anlagebau GmbH, 6341 Ebbs (AT)
(72) Erfinder: Auer, Hannes, 6334 Schwoich (AT)
(74) Vertreter: Flach Bauer & Partner Patentanwälte mbB

(56) Entgegenhaltungen:
- DE-A1- 2 644 995
- DE-A1-102018 103 591
- US-A- 3 752 471

## Beschreibung

Die Erfindung betrifft eine Nähmaschinenbeschickungsvorrichtung zum automatischen Beschicken einer Nähmaschine mit miteinander zu vernähenden ersten und zweiten Nähteilen gemäß dem Oberbegriff des Anspruchs 1.

In vielen technischen Bereichen werden Nähkleider benötigt, um Trägerelemente zu verkleiden. Beispielsweise werden im Automotive-Sektor für die Innenausstattung Nähkleider verwendet, um Grundträger mit Nähkleidern zu kaschieren. Die Nähkleider bestehen dabei häufig aus einer Mehrzahl von Nähteilen in der Form einzelner Stoff-, Kunstleder- oder Echtlederzuschnitten, die mittels Nähen zusammengefügt und/oder gegebenenfalls mit Ziernähten versehen werden.

Eine besondere Schwierigkeit besteht darin, dass häufig Nähteile (Materialzuschnitte) mit nicht deckungsgleichen Konturen derart vernäht werden müssen, dass ein dreidimensionales Nähkleid entsteht. Dies erfordert höchste Präzision von Seiten eines Nähers, wenn die Nähteile von Hand einer Nähmaschine zugeführt, zueinander ausgerichtet und vernäht werden. Weiterhin ist das manuelle Ausrichten und Zuführen der Nähteile zur Nähmaschine mit einem erheblichen Zeit- und damit Kostenaufwand verbunden.

Aus der US 3752471 A ist eine Nähmaschinenbeschickungsvorrichtung gemäß dem Oberbegriff des Anspruchs 1 bekannt. Die dortige Vorrichtung weist zwei parallel nebeneinander angeordnete Nähteilzuführvorrichtungen mit ersten bzw. zweiten Ablagetischen auf, auf denen erste bzw. zweite Nähteile angeordnet sind. In einer Zusammenführstation wird ein zweites Nähteil mittels einer Flipvorrichtung auf ein erstes Nähteil aufgelegt, wobei dann die Kombination aus erstem und zweitem Nähteil mittels zweier nebeneinander angeordneter Förderbänder zur Nähmaschine weitertransportiert wird.

Die DE 102018103591 A1 offenbart eine Nähmaschinenbeschickungsvorrichtung, die eine Handhabungseinrichtung in Form eines Roboters aufweist, welche die aus zwei Einzelmagazinen entnommenen und zu vernähenden Nähteile mittels eines Sauglieds übereinander positioniert.

Die DE 2644995 A1 offenbart eine Nähmaschinenbeschickungsvorrichtung mit Fördereinrichtungen zum gleichzeitigen Längsvorschub von zwei gesonderten, aus einer Nähteil-Zuschneidvorrichtung zugeführten Nähteilen. Die Nähteile werden dort auf zwei gesonderten, zueinanderlaufenden Bahnen gefördert.

Der Erfindung liegt die Aufgabe zugrunde, eine Nähmaschinenbeschickungsvorrichtung zu schaffen, mit welcher miteinander zu vernähende Nähteile vollautomatisch und auf möglichst genaue und schnelle Weise relativ zueinander positioniert und einer Nähmaschine zugeführt werden können.

Diese Aufgabe wird erfindungsgemäß durch eine Nähmaschinenbeschickungsvorrichtung mit den Merkmalen des Anspruchs 1 gelöst. Vorteilhafte Ausführungsformen der Erfindung sind in den weiteren Ansprüchen beschrieben.

Erfindungsgemäß umfasst die Nähmaschinenbeschickungsvorrichtung eine Handhabungseinrichtung zum Entnehmen der Nähteile aus einem Nähteilmagazin oder zum Aufnehmen der Nähteile aus einer Nähteil-Zuschneidvorrichtung, eine Positioniereinrichtung zum Positionieren der beiden Nähteile in einer vorbestimmten Relativposition und eine Transporteinrichtung zum Transportieren der Nähteile von der Positioniereinrichtung in Richtung Nähmaschine. Die Positioniereinrichtung umfasst einen ersten Ablagetisch mit einer ersten Ablagefläche zum Ablegen des ersten Nähteils in einer vorbestimmten Ablageposition und einen zweiten Ablagetisch mit einer zweiten Ablagefläche zum Ablegen des zweiten Nähteils in einer vorbestimmten Ablageposition. Mindestens einer der Ablagetische ist von einer ersten Position, in der die beiden Ablageflächen seitlich nebeneinander angeordnet sind, in eine zweite Position verfahrbar, in der die beiden Ablageflächen übereinander angeordnet sind. Die Transporteinrichtung umfasst erste und zweite Förderbänder, die zur Verschiebung der beiden Nähteile auf den Ablagetischen ausgebildet sind. Das erste und zweite Förderband sind vertikal beabstandet. Das erste Förderband ist zusammen mit dem ersten Ablagetisch zwischen der ersten und zweiten Position verfahrbar. Weiterhin ist das erste Nähteil mit dem ersten Förderband und das zweite Förderband mit dem zweiten Nähteil in Kontakt bringbar, derart, dass die Nähteile ohne Veränderung ihrer gegenseitigen Relativposition von den Ablagetischen in Richtung Nähmaschine transportierbar sind.

Mithilfe der erfindungsgemäßen Nähmaschinenbeschickungsvorrichtung können die miteinander zu vernähenden Nähteile vollautomatisch aus einem Nähteilmagazin oder von einer Nähteil-Zuschneidvorrichtung (Cutter) entnommen und der Positioniereinrichtung zugeführt werden, um dort in vorbestimmter Weise übereinander positioniert zu werden. Anschließend werden die derart positionierten Nähteile ohne weitere Veränderung ihrer Relativposition mittels der Transporteinrichtung automatisch von der Positioniereinrichtung in Richtung der Nähmaschine transportiert, insbesondere zu einem an der Nähmaschine angeordneten Nähteilmanipulator, der die ersten und zweiten Nähteile während des Nähens fortlaufend relativ zueinander quer zur Nährichtung ausrichtet.

Die erfindungsgemäße Nähmaschinenbeschickungsvorrichtung ermöglicht es somit, dass die Handhabung der miteinander zu vernähenden Nähteile zwischen dem Nähteilmagazin bzw. der Nähteil-Zuschneidvorrichtung und der Nähmaschine bzw. dem Nähteilmanipulator vollautomatisch erfolgt. Die Handhabung und Positionierung der Nähteile kann auf diese Weise sehr genau, mit hoher Geschwindigkeit und ohne Arbeitskräfte erfolgen. Eine hohe Arbeitsgeschwindigkeit wird insbesondere dadurch erreicht, dass die Handhabungseinrichtung sofort wieder zum Nähteilmagazin oder zur Nähteil-Zuschneidvorrichtung zurückkehren und neue Nähteile abholen kann, nachdem die vorhergehenden Nähteile auf der Positioniereinrichtung abgelegt worden sind.

Mithilfe der Ablagetische lassen sich die Nähteile auf sehr exakte Weise übereinander anordnen, wobei die Nähteile vorzugsweise nur durch einen der Ablagetische voneinander getrennt sind. Die Förderbänder können aufgrund ihrer endlos umlaufenden Gurte die Nähteile jederzeit und auf besonders effektive Weise von der Positioniereinrichtung zur Nähmaschine bzw. zum Nähteilmanipulator transportieren.

Vorzugsweise ist das erste Förderband ein unteres Förderband und das zweite Förderband ein oberes Förderband, wobei das erste Förderband einen Förderbandabschnitt aufweist, der im Bereich der ersten Ablagefläche und in einer zu dieser parallelen Ebene angeordnet ist und über die erste Ablagefläche nach oben vorsteht.

Vorzugsweise ist das erste Förderband zusammen mit dem ersten Ablagetisch zwischen der ersten und zweiten Position für fahrbar.

Vorzugsweise ist das erste Nähteil in der zweiten Position mittels des ersten Förderbands gegen eine untere Fläche des zweiten Ablagetisches drückbar, die als Gleitfläche für das erste Nähteil ausgebildet ist.

Vorzugsweise ist der erste Ablagetisch zusammen mit dem ersten Förderband in vertikaler Richtung verfahrbar. Auf diese Weise kann das erste Nähteil leicht zwischen dem ersten Förderband und der auf der Unterseite des zweiten Ablagetisches vorgesehenen Gleitfläche eingeklemmt werden. Hierdurch wird sichergestellt, dass das erste Nähteil ohne Schlupf vom ersten Förderband mitgenommen wird.

Vorzugsweise weist der zweite Ablagetisch eine Gleitfläche aus einem reibungsreduzierenden Material auf, gegen die das zweite Nähteil mittels des zweiten Förderbands drückbar ist. Dies stellt ebenfalls die schlupffreie Mitnahme des zweiten Nähteils durch das zweite Förderband sicher.

Vorzugsweise ist am ersten Ablagetisch und/oder zweiten Ablagetisch eine Zentriereinrichtung zum zentrierten Positionieren der Nähteile auf den Ablagetischen vorgesehen. Beispielsweise kann die Zentriereinrichtung aus mindestens einem über die erste und zweite Ablagefläche vorstehenden Zentrierstift bestehen, auf den die Nähteile aufsteckbar sind.

Vorzugsweise ist das erste Förderband und/oder zweite Förderband als Friktionsförderband ausgebildet.

Vorzugsweise weist das erste Förderband und/oder zweite Förderband mehrere umlaufende Gurte auf, die mit Abstand nebeneinander angeordnet sind. Hierdurch können auch größere Nähteile befördert werden, ohne dass es zu einem Verschwenken der Nähteile auf den Ablagetischen kommt.

Vorzugsweise umfasst die Handhabungseinrichtung, mit der die Nähteile aus dem Nähteilmagazin oder von der Nähteil-Schneideinrichtung entnommen werden, Vakuumsaugeinrichtungen oder Nadelgreifeinrichtungen, die zur Aufnahme der Nähteile ausgebildet und sowohl in vertikaler Richtung als auch in zumindest einer horizontalen Richtung bewegbar sind. Dies bedeutet, dass die Vakuumsaugeinrichtungen oder Nadelgreifeinrichtungen zumindest in zwei Achsen verfahrbar sind. Es ist jedoch auch ohne weiteres möglich, als Handhabungseinrichtung einen Roboter vorzusehen, der eine freie Bewegungsmöglichkeit im Raum bietet.

Vorzugsweise umfasst das Nähteilmagazin nebeneinander angeordnete Einzelmagazine zur stapelweisen Aufnahme der ersten und zweiten Nähteile, wobei die Einzelmagazine derart nebeneinander angeordnet und ausgerichtet sind, dass die Relativposition der in den Einzelmagazinen gestapelten ersten und zweiten Nähteile derjenigen Relativposition entspricht, welche die Nähteile beim Ablegen auf der Positioniereinrichtung haben. Eine derartige Ausführungsform eignet sich insbesondere für zweiachsig verfahrbare Handhabungseinrichtungen, da die Nähteile bis zu ihrer Ablage auf den Ablagetischen nicht mehr gedreht oder gekippt werden müssen.

Gemäß einer alternativen Ausführungsform umfasst die Nähmaschinenbeschickungsvorrichtung eine zwischen dem Nähteilmagazin oder der Nähteil-Zuschneidvorrichtung und der Positioniereinrichtung angeordnete Klebstoffauftragvorrichtung zum Auftragen von Klebstoff auf mindestens eines der Nähteile.

Die Erfindung wird nachfolgend anhand der Zeichnungen beispielhaft näher erläutert. Es zeigen:
- Figur 1:: eine erfindungsgemäße Nähmaschinenbeschickungsvorrichtung mit Nähteilmagazin,
- Figur 2:: eine etwas schematische Darstellung einer Handhabungseinrichtung und des Nähteilmagazins,
- Figur 3:: die Ablagetische und das erste Förderband in einer ersten Position mit einem auf den ersten Ablagetisch abgelegten ersten Nähteil,
- Figur 4:: die Ablagetische und das erste Förderband in einer zweiten Position mit einem auf den zweiten Ablagetisch abgelegten zweiten Nähteil, und
- Figur 5:: die Ablagetische und das erste Förderband in einer Endposition, in der sie sich unterhalb eines zweiten Förderbands befinden.

Figur 1 zeigt eine Nähmaschinenbeschickungsvorrichtung, mit der ein erstes Nähteil 1 und ein zweites Nähteil 2, die gestapelt in einem Nähteilmagazin 3 liegen, vollautomatisch einer nicht dargestellten Nähmaschine bzw. einem Nähteilmanipulator der Nähmaschine zugeführt werden können. Die nicht dargestellte Nähmaschine befindet sich dabei am rechten Ende der in Figur 1 dargestellten Nähmaschinenbeschickungsvorrichtung.

Das erste Nähteil 1 und das zweite Nähteil 2 können beispielsweise Stoff-, Leder- oder Kunstlederzuschnitte sein, die unterschiedliche Konturen haben können.

Das Nähteilmagazin 3 und die Nähteile 1, 2 sind in den Zeichnungen nur schematisch dargestellt und können unterschiedlichste Formen und Ausgestaltungen haben. Im dargestellten Ausführungsbeispiel ist das Nähteilmagazin 3 derart ausgebildet, dass es ein erstes Einzelmagazin 3a und ein zweites Einzelmagazin 3b umfasst. Das erste Einzelmagazin 3a ist derart ausgebildet, dass es einen Stapel übereinander angeordneter erster Nähteile 1 aufnimmt. Das zweite Einzelmagazin 3b ist derart ausgebildet, dass es einen Stapel übereinander angeordneter zweiter Nähteile 2 aufnimmt. Die ersten und zweiten Nähteile 1, 2 sind dabei in vorbestimmter Weise auf einem Magazintisch 4 ausgerichtet und zueinander beanstandet. Die Nähteilstapel werden seitlich durch Führungselemente 5 gehalten, die verstellbar auf dem Magazintisch 4 befestigt sind.

Das Nähteilmagazin 3 kann manuell oder mittels einer nicht dargestellten Vorrichtung mit den ersten und zweiten Nähteilen 1, 2 befüllt werden.

Die Nähmaschinenbeschickungsvorrichtung umfasst eine Handhabungseinrichtung 6 zum Entnehmen der Nähteile 1, 2 aus dem Nähteilmagazin 3, eine Positioniereinrichtung 7 zum Positionieren der beiden Nähteile 1, 2 in einer vorbestimmten Relativposition zueinander und eine Transporteinrichtung 8 zum Weitertransport der Nähteile 1, 2 von der Positioniereinrichtung 7 in Richtung der Nähmaschine.

Der grundsätzliche Aufbau der Handhabungseinrichtung 6 geht aus den Figuren 1 und 2 hervor. Die Handhabungseinrichtung 6 umfasst Vakuumsaugeinrichtungen 9a, 9b mit Saugglocken 10, die an Saugglockenhaltern 11a, 11b befestigt sind. Die Vakuumsaugeinrichtungen 9a, 9b können mittels motorisch angetriebener Vertikalschlitten 12a, 12b vertikal, d. h. in z-Richtung, verfahren werden, um die Saugglocken 10 auf das oberste erste Nähteil 1 bzw. zweite Nähteil 2 der in den Einzelmagazinen 3a, 3b gestapelten Nähteile 1, 2 aufzusetzen und die Nähteile 1, 2 von den Stapeln abzuheben.

Zur korrekten Einstellung der Vakuumsaugeinrichtungen 9a, 9b in y-Richtung sind an den Vertikalschlitten 11a, 11b Halteführungen 13a, 13b befestigt, die sich in y-Richtung erstrecken. Die Saugglockenhalter 11a, 11b können längs der Halteführungen 13a, 13b verschoben und in derjenigen y-Position arretiert werden, in der sich die Saugglocken 10 in der gewünschten Position oberhalb der zugeordneten Nähteilstapel befinden.

Die beiden Vertikalschlitten 12a, 12b sind an einem gemeinsamen Horizontalschlitten 14 vertikal verschiebbar geführt. Im dargestellten Ausführungsbeispiel ist die Handhabungseinrichtung 6 derart ausgebildet, dass die beiden Vakuumsaugeinrichtungen 9a, 9b gleichzeitig abgesenkt und angehoben werden sowie in x-Richtung verfahren werden können.

Die Horizontalschlitten 14 ist auf einer plattenförmigen Konsole 15 in x-Richtung verschiebbar gelagert und kann mittels eines geeigneten Antriebs zwischen dem Nähteilmagazin 3 und der Positioniereinrichtung 7 verfahren werden, um die aus dem Nähteilmagazin 3 entnommenen Nähteile 1, 2 in einer später noch näher beschriebenen Weise auf der Positioniereinrichtung 7 abzulegen.

Figur 3 zeigt die Positioniereinrichtung 7. Diese umfasst einen ersten Ablagetisch 16 mit einer ersten Ablagefläche 17 für das erste Nähteil 1 und einen zweiten Ablagetisch 18 mit einer zweiten Ablagefläche 19 für das zweite Nähteil 2. Die Ablagetische 16, 18 können Tischverbreiterungen 20, 21 aufweisen, um auch lange Nähteile 1, 2 ablegen zu können.

Die Ablagetische 16, 18 erstrecken sich zumindest im wesentlichen in parallelen horizontalen Ebenen und sind in unterschiedlichen Höhen angeordnet. Weiterhin ist der erste Ablagetisch 16 auf einer Führungsplatte 22 befestigt, die in x-Richtung verschiebbar auf der Konsole 15 gelagert ist. Der erste Ablagetisch 16 kann mittels eines geeigneten Antriebs zwischen einer in Figur 3 gezeigten ersten Position, in der sich der erste Ablagetisch 16 zumindest überwiegend neben dem zweiten Ablagetisch 18 befindet, und einer in den Figuren 1 und 4 gezeigten zweiten Position verfahren werden, in der sich der erste Ablagetisch 16 zumindest überwiegend unter dem zweiten Ablagetisch 18 befindet.

Die Ablage des ersten und zweiten Nähteils 1, 2 auf den Ablagetischen 16, 18 erfolgt beim dargestellten Ausführungsbeispiel nicht gleichzeitig, sondern nacheinander. Hierzu wird die Handhabungseinrichtung 6, nachdem ein erstes Nähteil 1 und ein zweites Nähteil 2 aus dem Nähteilmagazin 3 mittels der Saugglocken 10 entnommen worden sind, soweit zu den nebeneinander angeordneten Ablagetischen 16, 18 verfahren, dass sich das erste Nähteil 1 in einer vorbestimmten Position über dem ersten Ablagetisch 16 befindet, während sich das zweite Nähteil 2 in einer vorbestimmten Position über dem zweiten Ablagetisch 18 befindet. Anschließend wird das erste Nähteil 1 auf dem ersten Ablagetisch 16 abgelegt, wie in Figur 3 dargestellt.

Die Zentrierung des ersten Nähteils 1 auf dem ersten Ablagetisch 16 erfolgt dadurch, dass das erste Nähteil 1 auf einen Zentrierstift 23 aufgesteckt wird, der auf dem ersten Ablagetisch 16 befestigt ist und über diesen nach oben vorsteht. Hierzu weist das erste Nähteil 1 eine entsprechende Zentrierlasche mit einem Zentrierloch auf.

Anschließend wird der erste Ablagetisch 16 zusammen mit dem ersten Nähteil 1 in eine zweite Position verfahren, in der sich der erste Ablagetisch 16 derart unter dem zweiten Ablagetisch 18 befindet, dass das erste Nähteil 1 vom zweiten Ablagetisch 18 überdeckt ist und sich genau unterhalb derjenigen Stelle des zweiten Ablagetisches 18 befindet, an der das zweite Nähteil 2 abgelegt werden soll. Diese zweite Position ist in den Figuren 1 und 4 dargestellt. Der zweite Ablagetisch 18 bleibt dabei zunächst ortsfest stehen. Der Zentrierstift 23 befindet sich außerhalb des zweiten Ablagetisches 18, so dass er am zweiten Ablagetisch 18 vorbei bewegt werden kann.

Befindet sich der erste Ablagetisch 16 in der passenden Position unterhalb des zweiten Ablagetisches 18, wird der erste Ablagetisch 16 zusammen mit einem später noch näher beschriebenen ersten Förderband 24 mittels einer geeigneten Hubvorrichtung derart nach oben verfahren, dass das erste Nähteil 1 leicht zwischen dem ersten Förderband 24 und dem zweiten Ablagetisch 18 eingeklemmt wird.

Anschließend wird der zweite Vertikalschlitten 12b abgesenkt und das zweite Nähteil 2 auf dem zweiten Ablagetisch 18 abgelegt. Die Zentrierung des zweiten Nähteils 2 auf dem zweiten Ablagetisch 18 erfolgt wiederum durch den Zentrierstift 23, indem eine ein Zentrierloch aufweisende Zentrierlasche des zweiten Nähteils 2 auf den Zentrierstift 23 aufgesteckt wird. Die beiden Nähteile 1, 2 befinden sich nun in einer passenden Relativposition übereinander, sind jedoch durch den zweiten Ablagetisch 18 voneinander getrennt.

Der Abtransport des aus dem ersten Nähteil 1 und dem zweiten Nähteil 2 bestehenden Nähteilpaares aus der Positioniereinrichtung 7 zur Nähmaschine bzw. zum Nähteilmanipulator der Nähmaschine erfolgt mittels der Transporteinrichtung 8, die insbesondere aus Figur 5 ersichtlich ist.

Die Transporteinrichtung 8 umfasst das erste Förderband 24 zum Befördern des ersten Nähteils 1 und ein zweites Förderband 25 zum Befördern des zweiten Nähteils 2. Im gezeigten Ausführungsbeispiel weisen beide Förderbänder 24, 25 jeweils zwei umlaufende Gurte 24a, 24b; 25a, 25b auf, die mit etwas Abstand nebeneinander angeordnet sind, um ein Verschwenken der ersten und zweiten Nähteile 1, 2 beim Verschieben der Nähteile 1, 2 auf den Ablagetischen 16, 18 zu verhindern. Alternativ ist es jedoch auch ohne weiteres möglich, pro Förderband 24, 25 lediglich einen umlaufenden Gurt vorzusehen, wenn ein Verschwenken der Nähteile 1, 2 beim Weitertransport auf den Ablagetischen 16, 18 ausgeschlossen werden kann, oder mehr als zwei Gurte vorzusehen.

Wie aus den Figuren 3 und 5 ersichtlich, sind das erste Förderband 24 und der erste Ablagetisch 16 fest miteinander verbunden, so dass die Position des ersten Förderbands 24 relativ zum ersten Ablagetisch 16 unverändert bleibt. Wird der erste Ablagetisch 16 von der neben dem zweiten Ablagetisch 18 liegenden ersten Position in die zweite Position verfahren, in welcher er vom zweiten Ablagetisch 18 überdeckt ist, wird das erste Förderband 24 entsprechend mit verfahren.

Weiterhin ist das erste Förderband 24 relativ zum ersten Ablagetisch 16 derart angeordnet, dass ein oberer Förderbandabschnitt 26, der parallel zur ersten Ablagefläche 17 verläuft, geringfügig höher als die erste Ablagefläche 17 angeordnet ist. Das auf dem ersten Ablagetisch 16 abgelegte erste Nähteil 1 liegt somit auf dem oberen Förderbandabschnitt 26 auf und wird durch die seitlich neben dem Förderbandabschnitt 26 liegenden Bereiche der ersten Ablagefläche 17 zusätzlich gestützt.

Wie aus den Figuren 1 und 5 ersichtlich, ist das zweite Förderband 25 gleich oder ganz ähnlich wie das erste Förderband 24 ausgebildet, jedoch in x-Richtung relativ zur Konsole 15 stationär angeordnet. Das zweite Förderband 25 ist höhenverstellbar an Vertikalschlitten 27 befestigt, die an einer stationären Lagerkonsole 28 gelagert sind.

Das zweite Förderband 25 kann mittels eines geeigneten Antriebs zwischen einer angehobenen Position, in der das zweite Förderband 25 mit Abstand oberhalb des zweiten Ablagetisches 18 und des darauf abgelegten zweiten Nähteils 2 angeordnet ist, und einer abgesenkten Stellung vertikal verfahren werden, in der ein unterer Förderbandabschnitt 29 des zweiten Förderbands 25 auf dem zweiten Nähteil 2 aufliegt. Der untere Förderbandabschnitt 29 verläuft parallel zur zweiten Ablagefläche 19.

Nachdem beide Nähteile 1, 2 von den Vakuumsaugeinrichtungen 9a, 9b auf den Ablagetischen 16, 18 abgelegt worden sind und der erste Ablagetisch 16 unter den zweiten Ablagetisch 18 verfahren wurde, befinden sich beide Ablagetische 16, 18 zunächst in einer Position, die in Figur 1 dargestellt ist. In dieser Position befinden sich die Ablagetische 16, 18 noch vor dem zweiten Förderband 25. Beide Ablagetische 16, 18 werden dann zusammen mit dem ersten Förderband 24 gemeinsam in x-Richtung soweit verfahren, dass beide Nähteile 1, 2 in den Anfangsbereich der Förderbänder 24, 25 gelangen.

Anschließend wird das zweite Förderband 25 soweit abgesenkt, dass der untere Förderbandabschnitt 29 leicht auf dem zweiten Nähteil 2 aufliegt. Diese Position ist in Figur 5 dargestellt. In dieser Position stehen beide Förderbänder 24, 25 in x-Richtung soweit über die Ablagetische 16, 18 vor, wie es erforderlich ist, dass die beiden Nähteile, wenn sie nach dem Einschalten der Förderbänder 24, 25 bis zum Ende der Förderbänder 24, 25 transportiert worden sind, von der nicht dargestellten Nähteil-Manipulationseinrichtung der Nähmaschine übernommen werden können. Die Nähteil-Manipulationseinrichtung kann zu diesem Zweck eine nicht dargestellte horizontale Trenn- und Führungsplatte, welche in den Zwischenraum zwischen den beiden Förderbändern 24, 25 hineinragt und sich bis zum zweiten Ablagetisch 18 erstreckt, und obere und untere Führungs- und Mitnahmerollen aufweisen, welche das erste und zweite Nähteil 1, 2 in x-Richtung, d. h quer zur Nährichtung, bewegen können.

Vor dem Einschalten der Förderbänder 24, 25 wird der Zentrierstift 23 soweit abgesenkt, dass er sich außerhalb der Zentrierlöcher der Nähteile 1, 2 befindet. Auf diese Weise behindert der Zentrierstift 23 nicht das Verschieben der Nähteile 1, 2 auf den Ablagetischen 16, 18.

Bei den beiden Förderbändern 24, 25 handelt es sich vorzugsweise um Friktionsförderbänder, d. h. die Förderbandabschnitte 26, 29 der umlaufenden Gurte 24a, 24b; 25a, 25b liegen mit geringem Druck auf dem ersten Nähteil 1 bzw. zweiten Nähteil 2 auf und nehmen die Nähteile 1, 2 schlupffrei mittels Reibkraft mit, wenn die Gurte 24a, 24b; 25a, 25b in Bewegung gesetzt werden.

Sowohl die untere Fläche als auch die obere Fläche des zweiten Ablagetisches 18 dienen dabei als Gleitflächen für das erste Nähteil 1 bzw. zweite Nähteil 2. Um dort die Reibung möglichst gering zu halten, sind diese Flächen vorzugsweise mit einem reibungsreduzierenden Material 30 versehen. Dieses reibungsreduzierende Material 30 kann beispielsweise in der Form von länglichen Streifen vorliegen, die oberhalb des ersten Förderbands 24 bzw. unterhalb des zweiten Förderbands 25 angeordnet sind.

Im Rahmen der Erfindung sind eine Vielzahl von Variationen möglich. Beispielsweise ist es möglich, dass kein Nähteilmagazin 3 vorgesehen ist, sondern die Nähteile 1, 2 mittels eines Roboters direkt von einer Nähteil-Zuschneideinrichtung übernommen und an die Positioniereinrichtung 7 übergeben werden. Weiterhin ist es möglich, dass die vom Nähteilmagazin 3 oder von der Nähteil-Zuschneidvorrichtung entnommenen Nähteile 1, 2 zunächst einer Klebstoffauftragvorrichtung zugeführt und mit einem Klebstoff versehen werden, bevor sie der Positioniereinrichtung 7 zugeführt werden.

## Patentansprüche

1. Nähmaschinenbeschickungsvorrichtung zum automatischen Beschicken einer Nähmaschine mit miteinander zu vernähenden ersten und zweiten Nähteilen (1, 2),
wobei die Nähmaschinenbeschickungsvorrichtung eine Handhabungseinrichtung (6) zum Entnehmen der Nähteile (1, 2) aus einem Nähteilmagazin (3) oder zum Aufnehmen der Nähteile (1, 2) aus einer Nähteil-Zuschneidvorrichtung, eine Positioniereinrichtung (7) zum Positionieren der beiden Nähteile (1, 2) in einer vorbestimmten Relativposition und eine Transporteinrichtung (8) zum Transportieren der Nähteile (1, 2) von der Positioniereinrichtung (7) in Richtung Nähmaschine umfasst,
wobei die Positioniereinrichtung (7) einen ersten Ablagetisch (16) mit einer ersten Ablagefläche (17) zum Ablegen des ersten Nähteils (1) in einer vorbestimmten Ablageposition und einen zweiten Ablagetisch (18) mit einer zweiten Ablagefläche (19) zum Ablegen des zweiten Nähteils (2) in einer vorbestimmten Ablageposition umfasst,
wobei zumindest einer der Ablagetische (16, 18) von einer ersten Position, in der die beiden Ablageflächen (17, 19) seitlich nebeneinander angeordnet sind, in eine zweite Position verfahrbar ist, in der die beiden Ablageflächen (17, 19) übereinander angeordnet sind,
wobei die Transporteinrichtung (8) erste und zweite Förderbänder (24, 25) umfasst,
**dadurch gekennzeichnet, dass** das erste und zweite Förderband (24, 25) vertikal beabstandet und zur Verschiebung der beiden Nähteile (1, 2) auf den Ablagetischen (16, 18) ausgebildet sind, und dass das erste Förderband (24) zusammen mit dem ersten Ablagetisch (16) zwischen der ersten und zweiten Position verfahrbar ist, und dass das erste Nähteil (1) mit dem ersten Förderband (24) und das zweite Förderband (25) mit dem zweiten Nähteil (2) in Kontakt bringbar ist, derart, dass die Nähteile (1, 2) ohne Veränderung ihrer gegenseitigen Relativposition von den Ablagetischen (16, 18) in Richtung Nähmaschine transportierbar sind.

2. Nähmaschinenbeschickungsvorrichtung nach Anspruch 1, **dadurch gekennzeichnet, dass** das erste Förderband (24) ein unteres Förderband und das zweite Förderband (25) ein oberes Förderband ist, wobei das erste Förderband (24) einen Förderbandabschnitt (26) aufweist, der im Bereich der ersten Ablagefläche (17) und in einer zu dieser parallelen Ebene angeordnet ist und über die erste Ablagefläche (17) nach oben vorsteht.

3. Nähmaschinenbeschickungsvorrichtung nach Anspruch 1 oder 2, **dadurch gekennzeichnet, dass** das erste Nähteil (1) in der zweiten Position mittels des ersten Förderbands (24) gegen eine untere Fläche des zweiten Ablagetisches (18) drückbar ist, die als Gleitfläche für das erste Nähteil (1) ausgebildet ist.

4. Nähmaschinenbeschickungsvorrichtung nach einem der vorhergehenden Ansprüche, **dadurch gekennzeichnet, dass** der erste Ablagetisch (16) zusammen mit dem ersten Förderband (24) in vertikaler Richtung verfahrbar ist.

5. Nähmaschinenbeschickungsvorrichtung nach einem der vorhergehenden Ansprüche, **dadurch gekennzeichnet, dass** das zweite Förderband (25) oberhalb des zweiten Ablagetisches (18) in einer fixen horizontalen Position angeordnet und in vertikaler Richtung verfahrbar ist.

6. Nähmaschinenbeschickungsvorrichtung nach einem der vorhergehenden Ansprüche, **dadurch gekennzeichnet, dass** der zweite Ablagetisch (18) eine Gleitfläche aus einem reibungsreduzierenden Material aufweist, gegen die das zweite Nähteil (2) mittels des zweiten Förderbands (25) drückbar ist.

7. Nähmaschinenbeschickungsvorrichtung nach einem der vorhergehenden Ansprüche, **dadurch gekennzeichnet, dass** am ersten Ablagetisch (16) und/oder zweiten Ablagetisch (18) eine Zentriereinrichtung zum zentrierten Positionieren der Nähteile (1, 2) auf den Ablagetischen (16, 18) vorgesehen ist.

8. Nähmaschinenbeschickungsvorrichtung nach Anspruch 7, **dadurch gekennzeichnet, dass** die Zentriereinrichtung aus mindestens einem über die erste und zweite Ablagefläche (17, 19) vorstehenden Zentrierstift (23) besteht, auf den die Nähteile (1, 2) aufsteckbar sind.

9. Nähmaschinenbeschickungsvorrichtung nach einem der vorhergehenden Ansprüche, **dadurch gekennzeichnet, dass** das erste Förderband (24) und/oder zweite Förderband (25) als Friktionsförderband ausgebildet ist.

10. Nähmaschinenbeschickungsvorrichtung nach einem der vorhergehenden Ansprüche, **dadurch gekennzeichnet, dass** das erste Förderband (24) und/oder zweite Förderband (25) mehrere umlaufende Gurte (24a, 24b; 25a, 25b) aufweist, die mit Abstand nebeneinander angeordnet sind.

11. Nähmaschinenbeschickungsvorrichtung nach einem der vorhergehenden Ansprüche, **dadurch gekennzeichnet, dass** die Handhabungseinrichtung (6) Vakuumsaugeinrichtungen (9a, 9b) oder Nadelgreifeinrichtungen umfasst, die zur Aufnahme der Nähteile (1, 2) ausgebildet und sowohl in vertikaler Richtung als auch in zumindest einer horizontalen Richtung bewegbar sind.

12. Nähmaschinenbeschickungsvorrichtung nach einem der vorhergehenden Ansprüche, **dadurch gekennzeichnet, dass** die Handhabungseinrichtung (6) ein Roboter ist.

13. Nähmaschinenbeschickungsvorrichtung nach einem der vorhergehenden Ansprüche, **dadurch gekennzeichnet, dass** das Nähteilmagazin (3) nebeneinander angeordnete Einzelmagazine (3a, 3b) zur stapelweisen Aufnahme der Nähteile umfasst, wobei die Einzelmagazine (3a, 3b) derart angeordnet und ausgerichtet sind, dass die Relativposition der in den Einzelmagazinen (3a, 3b)gestapelten Nähteile (1, 2) derjenigen Relativposition entspricht, welche die Nähteile (1, 2) beim Ablegen auf der Positioniereinrichtung (7) haben.

14. Nähmaschinenbeschickungsvorrichtung nach einem der vorhergehenden Ansprüche, **dadurch gekennzeichnet, dass** die Nähmaschinenbeschickungsvorrichtung eine zwischen dem Nähteilmagazin (3) oder der Nähteil-Zuschneidvorrichtung und der Positioniereinrichtung (7) angeordnete Klebstoffauftragvorrichtung zum Auftragen von Klebstoff auf mindestens eines der Nähteile (1, 2) umfasst.

## Claims

1. Sewing machine feeding apparatus for automatically feeding a sewing machine with first and second sewing parts (1, 2) to be sewed to each other,
wherein the sewing machine feeding apparatus comprises a handling device (6) for removing the sewing parts (1, 2) from a sewing part magazine (3) or for receiving the sewing parts (1, 2) from a sewing part cutter, a positioning device (7) for positioning the two sewing parts (1, 2) in a pre-determined relative position, and a transport device (8) for transporting the sewing parts (1, 2) from the positioning device (7) in the direction of the sewing machine,
wherein the positioning device (7) comprises a first placement table (16) having a first placement surface (17) for placing the first sewing part (1) in a pre-determined placement position, and a second placement table (18) having a second placement surface (19) for placing the second sewing part (2) in a pre-determined placement position,
wherein at least one of the placement tables (16, 18) can be displaced from a first position, in which the two placement surfaces (17, 19) are arranged laterally next to each other, into a second position, in which the two placement surfaces (17, 19) are arranged one above the other,
wherein the transport device (8) comprises first and second conveyor belts (24, 25), **characterised in that** the first and second conveyor belt (24, 25) are vertically spaced apart and are designed to shift the two sewing parts (1, 2) on the placement tables (16, 18),
and **in that** the first conveyor belt (24) can be displaced together with the first placement table (16) between the first and second position,
and **in that** the first sewing part (1) can be brought into contact with the first conveyor belt (24) and the second conveyor belt (25) can be brought into contact with the second sewing part (2) such that the sewing parts (1, 2) can be transported from the placement tables (16, 18) in the direction of the sewing machine without changing their mutual relative position.

2. Sewing machine feeding apparatus according to claim 1, **characterised in that** the first conveyor belt (24) is a lower conveyor belt and the second conveyor belt (25) is an upper conveyor belt, wherein the first conveyor belt (24) has a conveyor belt portion (26) which is arranged in the region of the first placement surface (17) and in a plane in parallel with the latter and protrudes upwards beyond the first placement surface (17).

3. Sewing machine feeding apparatus according to claim 1 or 2, **characterised in that,** in the second position, the first sewing part (1) can be pressed against a lower surface of the second placement table (18) by means of the first conveyor belt (24), said lower surface being designed as a sliding surface for the first sewing part (1).

4. Sewing machine feeding apparatus according to one of the preceding claims, **characterised in that** the first placement table (16) can be displaced in the vertical direction together with the first conveyor belt (24).

5. Sewing machine feeding apparatus according to one of the preceding claims, **characterised in that** the second conveyor belt (25) is arranged above the second placement table (18) in a fixed horizontal position and can be displaced in the vertical direction.

6. Sewing machine feeding apparatus according to one of the preceding claims, **characterised in that** the second placement table (18) has a sliding surface made of a friction-reducing material, against which the second sewing part (2) can be pressed by means of the second conveyor belt (25).

7. Sewing machine feeding apparatus according to one of the preceding claims, **characterised in that** a centring device for the centred positioning of the sewing parts (1, 2) on the placement tables (16, 18) is provided on the first placement table (16) and/or second placement table (18).

8. Sewing machine feeding apparatus according to claim 7, **characterised in that** the centring device consists of at least one centring pin (23) which protrudes beyond the first and second placement surface (17, 19), onto which centring pin the sewing parts (1, 2) can be attached.

9. Sewing machine feeding apparatus according to one of the preceding claims, **characterised in that** the first conveyor belt (24) and/or second conveyor belt (25) is designed as a friction conveyor belt.

10. Sewing machine feeding apparatus according to one of the preceding claims, **characterised in that** the first conveyor belt (24) and/or second conveyor belt (25) has several peripheral straps (24a, 24b; 25a, 25b), which are arranged next to one another while spaced apart from one another.

11. Sewing machine feeding apparatus according to one of the preceding claims, **characterised in that** the handling device (6) comprises vacuum suction devices (9a, 9b) or needle grip devices, which are designed to receive the sewing parts (1, 2), and which can be moved both in the vertical direction and in at least one horizontal direction.

12. Sewing machine feeding apparatus according to one of the preceding claims, **characterised in that** the handling device (6) is a robot.

13. Sewing machine feeding apparatus according to one of the preceding claims, **characterised in that** the sewing part magazine (3) comprises individual magazines (3a, 3b) arranged next to each other for stacked reception of the sewing parts, wherein the individual magazines (3a, 3b) are arranged and aligned such that the relative position of the sewing parts (1, 2) stacked in the individual magazines (3a, 3b) corresponds to that relative position which the sewing parts (1, 2) have when placed on the positioning device (7).

14. Sewing machine feeding apparatus according to one of the preceding claims, **characterised in that** the sewing machine feeding apparatus comprises an adhesive application apparatus for applying adhesive to at least one of the sewing parts (1, 2), said adhesive application apparatus being arranged between the sewing part magazine (3) or the sewing part cutter and the positioning device (7).

## Revendications

1. Dispositif de chargement de machine à coudre permettant de charger automatiquement une machine à coudre avec des première et deuxième pièces à coudre (1, 2) à joindre par couture, ledit dispositif de chargement de machine à coudre comprenant un dispositif de manipulation (6) permettant de retirer les pièces à coudre (1, 2) d'un magasin de pièces à coudre (3) ou de prélever les pièces à coudre (1, 2) d'un dispositif de coupe de pièces à coudre, un dispositif de positionnement (7) permettant de positionner les deux pièces à coudre (1, 2) dans une position relative prédéterminée et un dispositif de transport (8) permettant de transporter les pièces à coudre (1, 2) du dispositif de positionnement (7) vers la machine à coudre,
ledit dispositif de positionnement (7) comprenant une première table de dépôt (16) présentant une première surface de dépôt (17) destinée au dépôt de la première pièce à coudre (1) dans une position de dépôt prédéterminée et une deuxième table de dépôt (18) présentant une deuxième surface de dépôt (19) destinée au dépôt de la deuxième pièce à coudre (2) dans une position de dépôt prédéterminée,
au moins une des tables de dépôt (16, 18) pouvant être déplacée d'une première position, dans laquelle les deux surfaces de dépôt (17, 19) sont disposées latéralement l'une par rapport à l'autre, vers une deuxième position dans laquelle les deux surfaces de dépôt (17, 19) sont disposées l'une au-dessus de l'autre,
ledit dispositif de transport (8) comprenant des première et deuxième bandes transporteuses (24, 25),
**caractérisé en ce que** les première et deuxième bandes transporteuses (24, 25) sont espacées verticalement et sont conçues pour déplacer les deux pièces à coudre (1, 2) sur les tables de dépôt (16, 18),
et **en ce que** la première bande transporteuse (24) peut être déplacée, conjointement avec la première table de dépôt (16), entre les première et deuxième positions, et **en ce que** la première pièce à coudre (1) peut être mise en contact avec la première bande transporteuse (24) et la deuxième bande transporteuse (25) avec la deuxième pièce à coudre (2), de telle façon que les pièces à coudre (1, 2) peuvent être transportées, sans changement de leur position relative mutuelle, depuis les tables de dépôt (16, 18) vers la machine à coudre.

2. Dispositif de chargement de machine à coudre selon la revendication 1, **caractérisé en ce que** la première bande transporteuse (24) est une bande transporteuse inférieure et la deuxième bande transporteuse (25) est une bande transporteuse supérieure, ladite première bande transporteuse (24) comportant une section de bande transporteuse (26) qui se trouve dans la zone de la première surface de dépôt (17) et est disposée dans un plan parallèle à celle-ci et fait saillie vers le haut au-dessus de la première surface de dépôt (17).

3. Dispositif de chargement de machine à coudre selon la revendication 1 ou 2, **caractérisé en ce que** la première pièce à coudre (1) peut être plaquée, dans la deuxième position, contre une surface inférieure de la deuxième table de dépôt (18) au moyen de la première bande transporteuse (24), laquelle surface inférieure sert de surface de glissement pour la première pièce à coudre (1).

4. Dispositif de chargement de machine à coudre selon l'une des revendications précédentes, **caractérisé en ce que** la première table de dépôt (16) peut être déplacée dans le sens vertical conjointement avec la première bande transporteuse (24).

5. Dispositif de chargement de machine à coudre selon l'une des revendications précédentes, **caractérisé en ce que** la deuxième bande transporteuse (25) est disposée au-dessus de la deuxième table de dépôt (18) dans une position horizontale fixe et peut être déplacée dans le sens vertical.

6. Dispositif de chargement de machine à coudre selon l'une des revendications précédentes, **caractérisé en ce que** la deuxième table de dépôt (18) présente une surface de glissement réalisée dans un matériau réduisant les frottements et contre laquelle la deuxième pièce à coudre (2) peut être plaquée au moyen de la deuxième bande transporteuse (25).

7. Dispositif de chargement de machine à coudre selon l'une des revendications précédentes, **caractérisé en ce qu'**un dispositif de centrage permettant de centrer les pièces à coudre (1, 2) sur les tables de dépôt (16, 18) est prévu sur la première table de dépôt (16) et/ou sur la deuxième table de dépôt (18).

8. Dispositif de chargement de machine à coudre selon la revendication 7, **caractérisé en ce que** le dispositif de centrage est constitué d'au moins un pion de centrage (23) en saillie des première et deuxième surfaces de dépôt (17, 19) et sur lequel peuvent être accrochées les pièces à coudre (1, 2).

9. Dispositif de chargement de machine à coudre selon l'une des revendications précédentes, **caractérisé en ce que** la première bande transporteuse (24) et/ou la deuxième bande transporteuse (45) est conçue sous la forme d'une bande transporteuse à friction.

10. Dispositif de chargement de machine à coudre selon l'une des revendications précédentes, **caractérisé en ce que** la première bande transporteuse (24) et/ou la deuxième bande transporteuse (25) présentent plusieurs bandes continues (24a, 24b ; 25a, 25b) qui sont disposées à une certaine distance les unes à côté des autres.

11. Dispositif de chargement de machine à coudre selon l'une des revendications précédentes, **caractérisé en ce que** le dispositif de manutention (6) comprend des dispositifs d'aspiration à dépression (9a, 9b) ou des dispositifs de préhension à aiguilles conçus pour prélever les pièces à coudre (1, 2) et déplaçables aussi bien dans la direction verticale et dans au moins un sens horizontal.

12. Dispositif de chargement de machine à coudre selon l'une des revendications précédentes, **caractérisé en ce que** le dispositif de manutention (6) est un robot.

13. Dispositif de chargement de machine à coudre selon l'une des revendications précédentes, **caractérisé en ce que** le magasin de pièces à coudre (3) comprend des magasins individuels (3a, 3b) disposés les uns à côté des autres pour recevoir les pièces à coudre empilées, les magasins individuels (3a, 3b) étant disposés et alignés de telle façon que la position relative des pièces à coudre (1, 2) empilées dans les magasins individuels (3a, 3b) corresponde à la position relative qu'ont les pièces à coudre (1, 2) lorsqu'elles sont déposées sur le dispositif de positionnement (7).

14. Dispositif de chargement de machine à coudre selon l'une des revendications précédentes, **caractérisé en ce que** le dispositif de chargement de machine à coudre comprend un dispositif d'application de colle disposé entre le magasin de pièces à coudre (3) ou le dispositif de coupe de pièces à coudre et le dispositif de positionnement (7) pour appliquer de la colle sur au moins une des pièces à coudre (1, 2).
